# FASCICULE DE BREVET EUROPEEN

(11) **EP 0 028 219 B1**
(45) Date de publication et mention de la délivrance du brevet: **20.07.1983**
(21) Numéro de dépôt: 80900674.5
(22) Date de dépôt: 22.04.1980
(51) Int. Cl.: B65B 1/18

(54) **APPAREIL CHARGEUR AUTOMATIQUE DE SACS SUR ENSACHEUSES ROTATIVES**
APPARAT ZUM AUTOMATISCHEN FÜLLEN VON SÄCKEN AN ROTIERENDEN SACKFÜLLMASCHINEN
AUTOMATIC LOADER APPARATUS FOR LOADING BAGS IN ROTARY BAG-FILLING MACHINES

(30) Priorité: 08.05.1979 CH 4284/79
(43) Date de publication de la demande: 13.05.1981
(73) Titulaire: ANSTALT INDUSTRIE BERATUNG, FL-9494 Schaan (LI)
(72) Inventeur: BELLINI, Enrica, née FORNERA, CH-6532 Castione (CH)
(74) Mandataire: Marer, Joseph
(86) Numéro de dépôt international: CH8000046
(87) Numéro de publication internationale: WO8002409

## Description

La présente invention a pour objet un appareil chargeur automatique de sacs sur ensacheuses rotatives, comprenant un manège muni de bras porteurs, à leurs extrémités, de pinces enfileuses aptes chacune à saisir un sac par son extrémité munie d'une bouche, tel que décrit dans FR-A N^{o} 2350258.

Ladite demande de brevet FR-A No 2350258 concerne une machine automatique enfileuse de sacs pour machine ensacheuse de matières pulvérulentes, granulaires ou similaires. Cette machine comprend un dispositif de distribution des sacs qui les distribue l'un à la suite de l'autre à des dispositifs d'enfilage des sacs et à des groupes mécaniques qui recueillent le sac en provenance du distributeur, disposent la base du sac sur laquelle est réalisée la bouche en position plane et en ouvrent la bouche, contrôlent l'efficacité de la bouche elle-même, enfilent le goulot de remplissage de la machine ensacheuse et éliminent le sac en cas de défaut. Les dispositifs d'enfilage de sacs de cette machine peuvent être mobiles sur des trajectoires rectilignes ou circulaires (en carrousel) et desservir plusieurs goulots de remplissage de la machine ensacheuse.

Par ailleurs, on connaît dans le commerce des ensacheuses rotatives avec plusieurs becs pour matériaux granuleux, pulvérulents et similaires, machines qui consistent essentiellement en une sorte de silo de forme cylindrique tournant sur la base, sur la paroi externe inférieure duquel sont appliqués une série de postes d'ensachement, essentiellement constitués d'une buse ou bec ensacheur, sur lesquels sont enfilés les sacs, du type à bouche à fermeture automatique, et un appareil de pesage et des moyens grâce auxquels, lorsqu'on a obtenu le poids voulu, on provoque l'arrêt de la sortie du matériau de la buse et l'expulsion du sac qui est éloigné par des moyens habituels.

Pour faire fonctionner ces machines, il faut un ou plusieurs ouvriers placés à proximité de la zone de chargement des sacs et ayant pour obligation de prélever le sac du paquet, de provoquer l'ouverture à la main de la bouche du sac et de l'enfiler sur la buse.

On connaît certaines machines qui exécutent aussi l'enfilage automatique du sac sur la buse, mais ces machines ont, pour chaque buse, un dispositif compliqué, apte à faire assumer à la buse deux positions: une tangentielle à la rotation de la machine ensacheuse qui correspond à la position d'enfilage - au vol - du sac et une position radiale dans laquelle on exécute le chargement du matériau dans le sac.

On sait que de tels dispositifs, à part le fait qu'ils doivent être construits avec l'ensacheuse - étant donné qu'ils font partie de l'ensacheuse -, présentent de nombreux défauts, particulièrement quand ils se trouvent en présence de sacs avec les bouches collées, et sont d'un fonctionnement douteux, étant donné la manière dont ils sont fabriqués, c'est-à-dire à cause de l'impact qui se produit lors de la prise au vol d'un sac arrêté par une buse en mouvement.

La présente invention a pour objet l'appareil chargeur de sacs, caractérisé en ce que le manège est entraîné en rotation par l'ensacheuse à la suite du contact entre des moyens de prise montés sur les bras et un synchroniseur monté sur l'ensacheuse et permettant d'entraîner le manège en synchronisme avec l'ensacheuse, de telle sorte que la bouche du sac ouverte est enfilée frontalement sur une buse de l'ensacheuse par suite du glissement de la pince enfileuse dans un canal faisant partie du synchroniseur monté sur l'ensacheuse dans l'axe de la buse.

Un tel appareil peut être aussi appliqué à une ensacheuse neuve ou pas de n'importe quel type ou dimension, sans aucune modification substantielle, c'est-à-dire en adaptant seulement la position relative de l'axe de rotation et la longueur des bras du manège au diamètre et au nombre de buses de l'ensacheuse auquel il doit être appliqué.

Les figures du dessin, exécutées pour éclaircir la description, indiquent les parties constituant l'appareil selon l'invention et les différentes opérations du fonctionnement de ce dernier et ont été exécutées, pour une meilleure clarté graphique et de compréhension, de façon schématique et en limitant chaque figure aux parties essentielles de l'appareil. En conséquence, les vannes, tuyaux, moteurs, relais, micro-interrupteurs, etc., n'ont été ni décrits, ni indiqués graphiquement.
La fig. 1 montre l'appareil vu d'en haut, dans la phase de prise avec les postes d'ensachage de l'ensacheuse;la fig. 2 montre l'appareil vu d'en haut, dans la phase de sortie du poste précité d'ensachage de l'ensacheuse;
la fig. 3 montre l'appareil vu de côté, pendant qu'il enfile le sac sur la buse, pratiquement dans la position intermédiaire entre celles qui sont représentées respectivement aux fig. 1 et 2;
les fig. 4 et 5 indiquent deux positions que les organes de guidage de la pince enfileuse de sacs assument dans la phase de contact par le synchroniseur en phase d'accélération et pour effectuer l'enfilage du sac;
les fig. 6 et 7 montrent deux positions que les organes de guidage de la pince enfileuse de sacs assument dans la phase de sortie et abandon du synchroniseur après avoir enfilé le sac;
la fig. 8 est une vue de côté du synchroniseur, et
la fig. 9 est une vue en plan du synchroniseur.

En se référant aux fig. 1 à 9, on a indiqué en 1, schématiquement et partiellement, une ensacheuse rotative quelconque de type connu, munie d'un certain nombre de postes de chargement dont deux sont visibles aux fig. 1, 2, 3 et, en particulier, les buses ou becs de chargement respectifs 2 et 3.

Face à l'ensacheuse et près de la zone dans laquelle, selon le cycle, doit être exécuté l'enfilage des sacs, est disposé l'appareil enfileur de sacs constitué essentiellement:
- d'un dispositif de prélèvement des sacs du paquet;
- d'un dispositif de prépositionnement du sac, de prise et de déplacement de ce dernier vers la pince enfileuse de sacs;
- d'un dispositif d'enfilage des sacs, comprenant un manège à bras et une pince de prise et d'enfilage de sacs;
- de dispositifs synchroniseurs montés sur la machine ensacheuse près de chaque buse ou bec de chargement du matériau.

Le dispositif de prélèvement des sacs du paquet est constitué essentiellement d'un élément à ventouses 4 monté sur deux pistons 5 et 6, aptes à lui faire exécuter deux mouvements: un de haut en bas et un d'avant en arrière.

Celui-ci a pour fonction de prélever un sac 8 d'une pile de sacs 7 et de l'alimenter au dispositif de prépositionnement.

Ce dispositif est identique à celui qui est décrit dans la demande de brevet FR-A N_{°} 2350258 de la Ventomatic italiana S.R.L.

Le dispositif de prépositionnement est constitué essentiellement d'une bande transporteuse 9 qui est à même de recevoir le sac et de le déplacer vers le dispositif de prépositionnement lui-même constitué d'un organe déviateur 10 qui dévie la tête du sac à 90°, d'un transporteur vertical à courroies 11 et d'un dispositif d'arrêt et de retenue du sac 12 comprenant, le premier, un organe sensible non représenté dans la figure (par exemple une cellule photo-électrique ou un moyen équivalent), qui arrête le transporteur vertical lorsque la bouche du sac a dépassé l'organe d'arrêt et de retenue 12, ce dernier étant formé par deux griffes dont une est fixe et l'autre est actionnée par un piston, qui fonctionne de façon à serrer, à intervalles, le sac sous la bouche, tandis qu'un léger mouvement de marche arrière est imprimé au transporteur, afin de disposer la bouche du sac horizontalement, le tout correspondant, quant aux caractéristiques de fabrication et de fonctionnement, au dispositif similaire décrit dans la demande de brevet français précité.

Le dispositif de prise et de déplacement du sac vers la pince enfileuse de sacs est essentiellement constitué de ventouses 13 de prise de la bouche du sac, qui procèdent ainsi à l'ouverture de la bouche et d'un dispositif à pistons 14 apte à faire bouger lesdites ventouses de haut en bas et vice versa, de manière à prendre le bord supérieur de la bouche du sac, retenu par des griffes 12 et ouvrir la bouche, et en avant et en arrière, selon la flèche de la fig. 2, de façon à déplacer le sac vers la pince enfileuse de sacs.

Le dispositif d'enfilage de sacs est constitué:
- d'un manège formé d'une barre verticale 15 fixée au sol vis-à-vis de la zone du chargement de sacs de la machine enfileuse de sacs en haut de laquelle est placé un élément 16 tournant librement sur lui-même. Cet élément 16 porte trois bras disposés à 120° entre eux 17, 17', 17" et qui se terminent, à l'extrémité opposée, par des manchons 18,18', 18";
- de pinces de prise et d'enfilage des sacs disposées sur un arbre tournant dans les manchons 18, 18', 18".

Cette pince est essentiellement constituée de deux griffes 19 qui sont à même de s'ouvrir ou de se fermer sur commande sur la bouche ouverte du sac qui peut être actionnée par des moyens connus (mécaniques, pneumatiques, etc.) et aptes à la maintenir ouverte. La pince se trouve en position ouverte lorsque le bras qui la porte se trouve dans la position du bras 17" de la fig. 2; elle se ferme ensuite sur le sac selon les fig. 1 et 3, afin de tenir la bouche ouverte. Elle entre dans un synchroniseur 25, 26 (voir fig. 1 ), reste ainsi tant qu'elle n'a pas enfilé sur la buse le sac monté sur elle (voir fig. 3) et, ensuite, elle s'ouvre à nouveau (voirfig. 1 et 2, bras 17') dans la phase de sortie du synchroniseur.

La pince est montée sur le bras respectif 17 et est fixée à une extrémité d'un arbre 20 passant dans le manchon 18, apte à tourner dans ce dernier et muni, du côté opposé, d'un rouleau 21. A l'extrémité opposée de l'arbre 20, au-dessous du rouleau 21, est disposé un petit bras 22 parallèle à la pince 19 et portant, à l'extrémité opposée, au sommet d'un petit arbre 24, un second rouleau 23 situé à un niveau supérieur à celui où se trouve le rouleau 21.

Ces rouleaux servent à guider la pince 19 et à la conduire dans la bonne direction, selon la position qu'elle doit assumer, car à des déplacements angulaires du rouleau 23 correspondent des déplacements angulaires égaux de la pince 19.

Le synchroniseur 25, 26 (voir en particulier fig. 8 et 9) comprend essentiellement un canal de guidage en U retourné composé de deux secteurs, un premier rectiligne 25 et un second curviligne conique 26 disposé dans le prolongement de l'extrémité antérieure du secteur rectiligne.

Le synchroniseur 25, 26 est monté à l'aide de brides 27 et 27' (fig. 2) par l'autre extrémité de sa section rectiligne sur la paroi externe de l'ensacheuse sur la buse 2 ou 3, de manière que les axes horizontaux respectifs soient au même niveau vertical. Le secteur curviligne est monté et arrangé à la suite de celui rectiligne au moyen de brides 48 (fig. 8 et 9) soudées sur la partie supérieure terminale du canal rectiligne et portant, à leur sommet, un manchon 28 dans lequel tourne un arbre 29 sur les extrémités duquel sont montés un manchon 30 qui porte des brides 31 et 32 et un manchon 33 sur lequel est montée une bride 34. Les brides 31 et 34 sont soudées sur la face supérieure du secteur curviligne 26 du susdit synchroniseur.

La bride 32 dépasse latéralement du synchroniseur 25, 26. Sur le côté du secteur rectiligne du synchroniseur, du côté où dépasse la bride 32, est disposé, au moyen d'une bride 35, un levier en L 36, appuyé en 37 et portant, à ses extrémités, deux rouleaux 38 et 39. Le rouleau 38 se trouve au même niveau horizontal que la bride 32, de façon à agir sur cette dernière en la poussant et en provoquant, de ce fait, une rotation angulaire de la partie curviligne antérieure du synchroniseur 25, 26 afin de l'éloigner car, dans cette position, il ne coopère plus avec les rouleaux 21 et 23 de guidage de la pince enfileuse de sacs 19. Toujours sur cette face latérale de la partie rectiligne du synchroniseur, sont placés deux appendices curvilignes vers l'extérieur 40 et 41 et disposés à deux niveaux superposés, correspondant à deux niveaux des rouleaux 21 et 23. En correspondance avec la zone de sortie de la pince du synchroniseur est placée une première came fixe 42, ayant pour fonction d'agir sur le rouleau 39 du levier 36 pour provoquer l'éloignement de la section curviligne du syncho- roniseur et permettre aux rouleaux de guidage de la pince d'entrer en contact non plus avec cette section curviligne, mais avec les appendices curvilignes 40 et 41, afin de disposer les pinces 19 dans la position la plus proche de celle de la réception des sacs, position qui est ensuite définie et corrigée par une seconde came fixe 43 disposée en arrière. Du côté de la zone d'entrée de la pince dans le synchroniseur est disposée une came mobile 44 commandée par un piston 45 et qui, en position de repos, n'intercepte pas le rouleau 39 du levier 36. Au cas où, pour un motif quelconque (obstruction de la ligne de déchargement des sacs, poids pas atteint, etc.), un sac est encore disposé sur la buse, le circuit de contrôle vient actionner le piston, la section 26 du synchroniseur s'éloigne et l'on évite la prise de l'enfileuse de sacs. Enfin, pour garantir la position exacte des bras 17 dans la phase de transfert du sac, une came 46 est disposée sur l'arbre du manège 15, came contre laquelle s'appuie, poussée par un ressort, le rouleau 47, de façon que, quand le manège 15 n'est pas soumis à la force d'entraînement, il reste dans la position voulue de la rencontre des deux éléments précités 46 et 47.

Le fonctionnement est le suivant: l'ensacheuse 1 tourne par ses propres moyens dans le sens de la flèche. Par l'intermédiaire du dispositif de prélèvement, le sac 8 est prélevé du paquet 7 et déposé par les ventouses 4 sur la bande transporteuse 9 qui le mène au dispositif de prépositionnement. Ici, le sac se place verticalement, avec l'extrémité munie de la bouche en haut, et en position plate bloqué par les griffes 12. A ce moment, le dispositif de prise du sac entre en action, retenu par les griffes 12 qui le ferment sous la bouche pour que s'approchent les ventouses 13 qui prennent la partie supérieure de la bouche et la tirent vers le haut, en ouvrant la bouche. Les griffes 12 s'ouvrent et le dispositif 14 déplace le sac sous les griffes 19 ouvertes par la pince enfileuse de sacs placée au sommet du bras 17' qui se trouve en ce moment arrêté en face du dispositif de déplacement, retenu dans la bonne position par l'action de la rencontre d'une échancrure de la came 46 avec le rouleau d'arrêt 47.

On a dit que la pince est arrêtée car, comme on le remarque (fig. 2), tous les organes de l'enfileuse de sacs, seulement dans ce bref espace, n'ont aucun contact avec le dispositif de synchronisation. Les griffes 19 se ferment sur le sac, les ventouses se détachent de la prise et retournent pour l'opération suivante.

Lorsque le manège 15 reprend son mouvement de rotation (voir fig. 1 ), la partie antérieure 26 du synchroniseur monté sur la buse 2 qui s'approche accroche les rouleaux de guidage 21 et 23 du bras 17 déjà muni auparavant de sacs pour l'opération susdite, ledit manège 15 accélérant sa rotation juqu'à la vitesse de synchronisation qui est atteinte au début du secteur rectiligne 25 du synchroniseur (fig. 4).

Ayant atteint cette vitesse, le mouvement relatif entre la buse et la pince porte-sac se poursuit sur le même axe (fig. 5) jusqu'à ce que (fig. 3) la bouche soit enfilée sur la buse 2 et que la pince 19 se soit ouverte.

Ensuite, commence la phase de rentrée de la pince avec mouvement rétrograde, jusqu'à ce qu'on obtienne le décrochement du synchroniseur (fig. 6 et 7) qui se produit par la rencontre du rouleau 39 avec la came 42, la partie antérieure 26 du synchroniseur s'écartant (selon fig. 8 et 9).

En même temps, les appendices 40 et 41, interférant avec les rouleaux de guidage 21 et 23 de la pince 19, la dirigent dans la position la plus proche de la réception d'un nouveau sac, position qui est définitivement corrigée et définie par la rencontre successive des susdits rouleaux 21 et 23 avec la came 43.

Suit le chargement d'un nouveau sac et d'un autre cycle.

Si toutefois la buse qui arrive était déjà occupée par un sac, le piston 45, commandé par un circuit détecteur approprié, annonce la présence du sac sur la buse et pousse en avant la came 44 qui, en agissant sur le levier 36 provoque, en phase de contact, l'éloignement de la section antérieure 26 du synchroniseur qui n'accroche plus la pince; la station passe outre sans l'accrocher, et la pince reste dans l'attente de la station suivante de l'ensacheuse.

De la description qui précède, il est clair que le mouvement du manège 15 résulte de l'entraînement de ce dernier au moyen de l'ensacheuse, par suite de l'accrochage du manège par le dispositif enfileur de sacs, à la suite de l'interférence entre les rouleaux 21 et 23 de guidage des pinces enfileuses de sacs avec le canal 25, 26 du synchroniseur, solidaire de l'ensacheuse, et que le transbordement du sac du dispositif 14 à la pince enfileuse de sacs 19 advient dans le bref intervalle de temps durant lequel le bras précédent a été relâché et le suivant n'est pas encore en contact avec le synchroniseur (voir fig. 2).

## Revendications

1. Appareil chargeur automatique de sacs sur ensacheuses rotatives (1), comprenant un manège (15) muni de bras (17,17', 17") porteurs, à leurs extrémités, de pinces enfileuses (19) aptes chacune à saisir un sac (8) par son extrémité munie d'une bouche ouverte, caractérisé en ce que le manège (15) est entraîné en rotation par l'ensacheuse (1 ) à la suite du contact entre des moyens de prise (21, 23) montés sur les bras (17,17', 17") et un synchroniseur (25, 26) monté sur l'ensacheuse (1 ) et permettant d'entraîner le manège (15) en synchronisme avec l'ensacheuse (1), de telle sorte que la bouche du sac (8) ouverte est enfilée frontalement sur une buse (2) de l'ensacheuse (1 ) par suite du glissement de la pince enfileuse (19) dans un canal (25) faisant partie du synchroniseur monté sur l'ensacheuse (1) dans l'axe de la buse (2).

2. Appareil selon la revendication 1, caractérisé par le fait que les moyens de prise du manège (15) sont constitués de deux rouleaux (21, 23) disposés à deux niveaux superposés à l'extrémité supérieure d'un arbre vertical (20) tournant dans un manchon (18) monté sur la tête de chaque bras (17, 17', 17") du manège (15) et à l'extrémité inférieure duquel est connectée la pince enfileuse (19), le premier rouleau (21 ) étant situé dans l'axe de l'arbre (20) et le deuxième rouleau (23) étant disposé sur la tête d'un bras horizontal (22) solidaire de l'arbre (20) et parallèle à l'axe horizontal de la pince enfileuse (19).

3. Appareil selon les revendications 1 et 2, caractérisé par le fait que le synchroniseur (25, 26) est constitué de deux canaux en U renversés (25, 26), le premier (25) étant rectiligne, directement connecté à l'ensacheuse (1 ) et monté dans l'axe de la buse (2) de l'ensacheuse (1), le deuxième (26), disposé dans le prolongemnt du premier, à profil curviligne conique qui s'élargit vers l'extérieur, étant supporté par le premier canal (25) et pouvant pivoter autour d'un arbre vertical (29) dans un plan horizontal d'une première position à une deuxième et inversement, afin de pouvoir accrocher ou non les rouleaux (21, 23).

4. Appareil selon la revendication 3, caractérisé par le fait que le deuxième canal (26) est toujours éloigné lorsque la pince enfileuse (19) sort après sa rencontre avec la buse (2), du fait qu'un levier en L (36), monté sur le synchroniseur (25, 26), rencontre une première came fixe (42) disposée à proximité de la pince enfileuse (19), et par le fait que le deuxième canal (26) est éloigné par intervalles lorsque la présence d'un sac (8) est signalée sur la buse (2) qui arrive, du fait qu'un piston (45) commande une came mobile (44) placée en regard de l'entrée de la pince enfileuse (19), le piston (45) étant commandé à travers un circuit révélateur de la présence d'un sac (8) sur la buse (2).

5. Appareil selon les revendications 3 et 4, caractérisé par le fait que, à la suite d'une partie latérale du premier canal rectiligne du synchroniseur (25, 26) sont prévus deux appendices curvilignes (40, 41 ) contre lesquels, par suite de l'éloignement en phase de sortie du secteur curviligne du synchroniseur (25, 26) sont prévus deux appendices curvilignes (40, 41) contre lesquels, par suite de l'éloignement en phase de sortie du secteur curviligne du synchroniseur (25, 26), entrent en contact les rouleaux (21, 23), afin d'orienter la pince (19) dans la bonne position de réception d'un nouveau sac (8), cette position pouvant être rectifiée par la rencontre des rouleaux (21, 23) avec une seconde came fixe (43) disposée dans le parcours de la pince (19), de la position de sortie du synchroniseur (25, 26) à la position de chargement du sac (8).

6. Appareil selon les revendications 1 à 3, caractérisé par le fait que les sacs (8) sont placés sur les pinces enfileuses (19) au moyen d'un dispositif d'ouverture de la bouche et de déplacement du sac (14), et par le fait qu'une barre munie de ventouses (13) et effectuant un mouvement du haut vers le bas et un mouvement de l'avant vers l'arrière provoque, avec le premier mouvement, l'ouverture de la bouche du sac (8), ce dernier étant placé sous cette dernière avec la base munie de la bouche en position plate, grâce à un dispositif de prélèvement et de prépositionnement du sac (9) et, avec le second mouvement, déplace la bouche entre les griffes des pinces enfileuses (19) placées sur la tête des bras (17, 17', 17") du manège (15) qui, à cet instant, se trouve en face.

7. Appareil selon la revendication 6, caractérisé par le fait que le déplacement du sac (8) et du dispositif d'ouverture de la bouche et de déplacement du sac (14) se produit pendant que le manège (15) est arrêté par les échancrures d'une came (46) solidaire de l'arbre du manège (15) combinées à un élément d'arrêt et de pression à ressort (47).

## Patentansprüche

1. Apparat zum automatischen Füllen von Säkken an rotierenden Sackfüllmaschinen (1) mit einem Karussell (15), das mit Tragarmen (17, 17', 17") versehen ist, an deren Enden Steckzangen (19) zum Ergreifen je eines Sackes (8) an seinem mit offenem Mund versehenen Ende vorgesehen sind, dadurch gekennzeichnet, dass das Karussell (15) durch die Sackfüllmaschine (1) in Rotation bringbar ist, dies infolge des Eingriffes der auf den Tragarmen (17, 17', 17") angeordneten Greifmittel (21, 23) in ein Synchrongetriebe (25, 26), das an der Sackfüllmaschine (1 ) angebracht ist und einen synchronen Antrieb des Karussells (15) mit der Sackfüllmaschine (1) ermöglicht, derart dass durch Gleiten der Steckzange (19) in einer Rinne (25) des an der Sackfüllmaschine (1) in der Achse des Auslaufrohres (2) montierten Synchrongetriebes, der offene Mund des Sackes (8) frontal auf ein Auslaufrohr (2) der Sackfüllmaschine einfädelbar ist.

2. Apparat nach Anspruch 1, dadurch gekennzeichnet, dass die Greifmittel des Karussells (15) aus zwei Rollen (21, 23) bestehen, die in zwei übereinanderliegenden Ebenen am oberen Ende einer vertikalen Welle (20) angeordnet sind, die in einem Lager (18) am Kopf jedes Tragarms (17,17', 17") des Karussells (15) drehbar ist und deren unteres Ende mit der Steckzange (19) verbunden ist, wobei die erste Rolle (21) in der Achse der Welle (20) und die zweite Rolle (23) auf dem Kopf eines horizontalen Arms (22) angeordnet sind, der parallel zur horizontalen Achse der Steckzange (19) mit der Welle (20) fest verbunden ist.

3. Apparat nach den Ansprüchen 1 und 2, dadurch gekennzeichnet, dass das Synchrongetriebe (25,26) aus zwei umgekehrten U- Rinnen (25,26) gebildet ist, wobei die erste (25) geradlinig, unmittelbar mit der Sackfüllmaschine (1) verbunden und in der Achse des Auslaufrohres (2) der Sackfüllmaschine (1) angebracht ist, und wobei die zweite (26) in der Verlängerung der ersten angeordnete, ein gebogenes, sich gegen das Ende erweiterndes Konusprofil aufweisende Rinne (26) von der ersten Rinne (25) getragen wird und um eine vertikale Welle (29) in einer horizontalen Ebene aus einer ersten Stellung in eine zweite Stell ung und umgekehrt schwenkbar ist, um die Rollen (21, 23) einhängen zu können oder nicht.

4. Apparat nach Anspruch 3, dadurch gekennzeichnet, dass die zweite Rinne (26) immer entfernt ist, wenn die Steckzange (19) nach dem Zusammenwirken mit dem Auslaufrohr (2) ausfährt, da ein auf dem Synchrongetriebe (25, 26) angebrachter, L-förmiger Hebel (36) mit einer ersten, nahe der Steckzange (19) fest angeordnete Kurvenscheibe (42) zusammenwirkt, und die zweite Rinne (26) zeitweise entfernt ist, wenn das Vorhandensein eines Sackes (8) am herbeigeführten Auslaufrohr (2) angezeigt ist, da ein Kolben (45) eine bewegliche Kurvenscheibe (44) steuert, die gegenüber dem Einlass der Steckzange (19) angeordnet ist, wobei der Kolben (45) beim Vorhandensein eines Sackes (8) vor dem Auslaufrohr (2) durch einen Feststellkreis steuerbar ist.

5. Apparat nach den Ansprüchen 3 und 4, dadurch gekennzeichnet, dass anschliessend an einen Längsteil der ersten geraden Rinne des Synchrongetriebes (25, 26) zwei gebogene Ansatzstücke (40, 41 ) vorgesehen sind, gegen welche, infolge der Entfernung in der Austrittsphase des gebogenen Abschnitts des Synchrongetriebes (25, 26), die Rollen (21,23) anliegen, um die Zange (19) in die richtige Lage für die Aufnahme eines neuen Sackes (8) zu orientieren, wobei diese Lage durch das Anliegen der Rollen (21, 23) an einer zweiten festen Kurvenscheibe (43) berichtigt werden kann, die, von der Ausgangslage des Synchrongetriebes (25, 26) zur Abfüllage des Sackes (8), in der Laufbahn der Zange (19) liegt.

6. Apparat nach den Ansprüchen 1 bis 3, dadurch gekennzeichnet, dass die Säcke (8) mittels einer Vorrichtung (14) zum Öffnen des Mundes und zum Verschieben des Sackes auf die Steckzange (19) befestigbar sind, und dass eine mit Saugnäpfen (13) versehene, von oben nach unten und von vorne nach hinten bewegbare Stange, mit der ersten Bewegung das Öffnen des Mundes des Sackes (8) bewirkt, der mit der mit dem Mund versehenen Basis im flachen Zustand unter die Stange angeordnet ist, dies mit Hilfe einer Vorrichtung (9) für die Entnahme und Vorplazierung des Sakkes und, mit der zweiten Bewegung den Mund zwischen die Krallen der Greifzangen (19) verschiebt, welche am Kopf der Arme (17, 17', 17") des Karussells (15) angeordnet sind, das in diesem Zeitpunkt gegenübersteht.

7. Apparat nach Anspruch 6, dadurch gekennzeichnet, dass die Verschiebung des Sackes (8) und der Vorrichtung (14) für das Öffnen des Mundes und die Verschiebung des Sackes beim Stillstand des Karussells erfolgt, das durch die Aussparungen einer fest mit der Welle des Karussells (15) verbundenen Kurvenscheibe (46), kombiniert mit einem Anhalte- und Federdruckelement (47), arretierbar ist.

## Claims

1. Automatic loader apparatus for loading bags in rotary bag-filling machines (1), comprising a carousel (15) with carrier arms (17, 17', 17") equipped, at their ends, with inserting grippers (19) each capable of gripping a bag (8) by its end provided with a opened mouth, characterized by the fact that the carousel (15) is drawn in rotation by the bag-filling machine (1) due to contact between gripping means (21, 23) mounted on the arms (17, 17', 17") and a synchronizer (25, 26) mounted on the bag-filling machine (1) and capable of involving the carousel (15) in synchronism with the bag-filling machine (1), in such a way that the open mouth of the bag (8) is inserted front-wise onto a nozzle (2) of the bag-filling machine (1) due to the sliding of the inserting gripper (19) in a channel (25) that is part of the synchronizer mounted on the bag-filling machine (1) in the axis of the nozzle (2).

2. Apparatus according to claim 1, characterized by the fact that the gripping means of the carousel (15) are composed of two rollers (21,23) placed at two superimposed levels at the highest end of a vertical pivot (20) that turns in a sleeve (18) mounted at the head of each arm (17,17', 17") of the carousel (15) and with its lower end connected to the inserting gripper (19), the first roller (21) being situated on the pivot (20) axle and the second roller (23) being placed on the head of a horizontal fixed pivot bar (22) integral with the pivot (20) and parallel to the horizontal axle of the inserting gripper (19).

3. Apparatus according to claims 1 and 2, characterized by the fact that the synchronizer (25, 26) is composed of two reversed U-channels (25, 26), the first (25) being straight, directly connected to the bag-filling machine (1) and mounted on the axis of the nozzle (2) of the bag-filling machine (1 ), the second (26), placed as a continuation of the first, with a conical curve that enlarges outwards, being supported by the first channel (25) and being able to pivot round about a vertical pivot (29) in a horizontal plane of a first position to a second position and reverse, in order to can or not engage the rollers (21, 23).

4. Apparatus according to claim 3, characterized by the fact that the second channel (26) is always remoted when the inserting gripper (19) runs after its encounter with the nozzle (2), due to the encounter of a L-level (36), mounted on the synchronizer (25, 26), with a first fixed cam (42) placed close to the inserting gripper (19), and by the fact that the second channel (26) is remoted at intervals when the presence of a bag (8) is signalled on the arriving nozzle (2), due to a piston (45) actuating a mobile cam (44) placed in front of the inserting gripper (19) entry, the piston (45) being under command of a circuit that detects the presence of a bag (8) on the nozzle (2).

5. Apparatus according to claims 3 and 4, characterized by the fact that along the lateral part of the first straight channel of the synchronizer (25, 26) two curved projections (40, 41 ) are positioned against which, due to the remoteness of the curved section of the synchronizer (25, 26) during the exit phase, the rollers (21, 23) come into contact in order to guide the gripper (19) to the right reception position of a new bag (8), this position being able to be rectified by the meeting of the rollers (21, 23) with a second fixed cam (43) placed along the path of the gripper (19) and going from the synchronizer (25, 26) exit position to the bag (8) loading position.

6. Apparatus according to claims 1 to 3, characterized by the fact that the bags (8) are placed onto the inserting grippers (19) by means of a opening and removing device of the mouth and of the bag (14), and by the fact that a rod with suction cups (13), which can make an up-and-down movement and a forward-and-backward movement, serves to create, with the first movement, the opening of the mouth of the bag (8) placed under this latter with its base having the mouth in flat position, due to a lifting and prepositioning device of the bag (9) and, with the second movement, displaces the mouth between the claws of the inserting grippers (19) placed on the head of the arms (17,17', 17") of the carousel (15) which, in this moment, is positioned in front.

7. Apparatus according to claim 6, characterized by the fact that the movement of the bag (8) and of the opening and removing device of the mouth and of the bag (14) happens in the time in that the carousel (15) is stopped by the notches of a cam (46) integral with the carousel axle (15), the notches being combined with a spring-powered stopping element (47).
